# FASCICULE DE BREVET EUROPEEN

(11) **EP 1 046 963 B1**
(45) Date de publication et mention de la délivrance du brevet: **20.07.2005**
(21) Numéro de dépôt: 99107966.6
(22) Date de dépôt: 22.04.1999
(51) Int. Cl.: G04B 3/04, G04B 27/00

(54) **Mécanisme à bouton-poussoir et pièce d'horlogerie munie de tels mécanismes**
Tastschaltermechanismus und mit solchen Mechanismen ausgerüstete Uhr
Push-button mechanism and timepiece provided with such mechanisms

(43) Date de publication de la demande: 25.10.2000
(73) Titulaire: ETA SA Manufacture Horlogère Suisse, 2540 Grenchen (CH)
(72) Inventeur: Bron, Alphonse, 2854 Bassecourt (CH)
(74) Mandataire: Thérond, Gérard Raymond

(56) Documents cités:
- CH-A- 642 220
- FR-A- 2 590 694
- US-A- 5 113 382
- PATENT ABSTRACTS OF JAPAN vol. 013, no. 059 (P-826), 10 février 1989 (1989-02-10) & JP 63 249084 A (SEIKO EPSON CORP), 17 octobre 1988 (1988-10-17)

## Description

La présente invention a pour objet un mécanisme à bouton-poussoir qui produise un déclic pour donner à l'utilisateur une indication tactile ou auditive de bon fonctionnement et qui permette aussi, lors de sa mise en place sur un appareil, de régler la force devant être appliquée sur le poussoir pour agir contre la force de réaction d'un organe de commande mécanique ou pour fermer un contact électrique.

L'invention est particulièrement adaptée à une pièce d'horlogerie, et notamment à une montre chronographe dans laquelle des boutons-poussoirs pourvus d'un tel mécanisme permettent de commander les trois fonctions classiques d'un chronographe, à savoir la mise en marche/arrêt et la remise à zéro.

Un bouton-poussoir est un moyen de commande très simple qui se compose schématiquement d'une tige et/ou d'un petit cylindre creux fermé à une extrémité, coulissant dans un passage traversant du bâti d'un appareil, en étant maintenu en position de repos par des moyens élastiques qui repoussent la tête de la tige vers l'extérieur, et en étant amené en position de fonctionnement par une pression exercée sur la tête. Les moyens élastiques sont principalement formés, soit par un ressort hélicoïdal logé dans le passage traversant et prenant appui sur le bâti, soit par un ressort à lame ou un ressort-fil solidaire du bâti par au moins une de ses extrémités et appuyant directement et/ou indirectement sur l'extrémité de la tige opposée à la tête.

Dans les applications où le bon fonctionnement de l'appareil est facilement perceptible, tel que l'éclairage d'une pièce ou la mise en marche d'une source sonore, ce moyen de commande peut être satisfaisant dans sa forme de réalisation la plus simple, même s'il existe de très nombreuses variantes possibles dans le choix des matériaux et dans les techniques d'assemblage.

Dans d'autres cas, il est nécessaire que l'utilisateur exerçant une pression sur un bouton-poussoir ressente de façon certaine que la fonction sélectionnée a bien été activée, même s'il n'est pas en mesure d'exercer un contrôle visuel à ce sujet. Il en est particulièrement ainsi dans une montre chronographe, qu'elle soit mécanique ou électronique, dans laquelle la commande de début et de fin de comptage par pression sur un bouton-poussoir approprié doit être synchronisée avec un événement que l'utilisateur doit observer, ce qui ne lui permet plus d'exercer en contrôle visuel du bon fonctionnement du chronographe.

Pour remédier à cet inconvénient différents dispositifs ont été proposés pour produire un déclic perceptible par l'utilisateur lorsqu'il exerce une pression. Dans le document US 4,451,719, une tige coulisse dans un tube contre la force de rappel d'un ressort hélicoïdal, la tige étant pourvue d'un organe élastique qui doit franchir un rétrécissement du tube pour produire un déclic immédiatement avant d'activer une fonction. Un tel dispositif présente l'inconvénient d'avoir un effet de déclic qui s'estompe au fur et à mesure de l'usure de l'organe élastique, et ne permet un ajustement de la pression à exercer qu'en choisissant la compressibilité du ressort.

Dans la demande le modèle d'utilité JP 54-7812, le moyen élastique est formé par lame métallique dont une extrémité est fixée au fond d'un boîtier et dont l'extrémité libre qui sert à maintenir le bouton-poussoir en fonction de repos, est prolongée par une partie recourbée en U sensiblement dans l'axe du poussoir. La branche libre, également élastique est en appui contre un tenon chassé dans la platine et présente à son extrémité une surépaisseur que devra franchir le tenon en produisant un déclic lorsqu'une pression est exercée. Dans cette construction, on observera que la pression à exercer est finalement la résultante de deux forces dépendant de la lame elle-même jusqu'au poussoir, de la partie libre du prolongement en U, et du positionnement relatif des points de fixation de la lame et du tenon, de sorte que les inévitables tolérances de fabrication et de montage auront comme conséquence des variations non contrôlables d'un appareil à l'autre pour la force devant être exercée sur la tête du poussoir.

Dans le cas d'un bouton-poussoir utilisé comme commande d'une chaîne cinématique complexe, on observera enfin que la pression à exercer peut être telle qu'on ne perçoive plus le déclic de façon satisfaisante.

L'invention vise à éviter les inconvénients de cet art antérieur en procurant un mécanisme de bouton-poussoir à déclic, dont les moyens de rappel élastique en position de repos sont du type ressort à lame et dans lequel la force exercée sur la tête du poussoir peut facilement être ajustée.

A cet effet, l'invention a pour objet un mécanisme de poussoir pour activer une fonction mécanique ou électrique comprenant un premier et un deuxième éléments mobiles l'un par rapport à l'autre dans des plans parallèles à un support plan pour former un moyen de rappel et produire un déclic sous l'action d'une force $\overline{\text{F}}$ exercée au moyen du poussoir, caractérisé en ce que le premier élément est formé par une bascule pivotée à l'une de ses extrémités sur un tenon solidaire du support, ladite bascule comportant deux autres axes disposés en triangle par rapport au tenon, et le deuxième élément de forme générale allongée comprend une découpe sensiblement en U délimitant une base reliant un premier et un deuxième bras, ladite base comprenant un moyen de guidage destiné à coulisser le long d'une rampe de guidage solidaire du support et au moins un moyen de commande d'une fonction à activer, le premier bras dudit deuxième élément étant rigide et ayant son extrémité libre montée à rotation sur un premier axe de la bascule et le deuxième bras étant flexible en ayant à son extrémité libre une encoche contre laquelle prend appui le deuxième axe de la bascule en position de repos, ladite encoche étant prolongée par un bec ayant un bord externe orienté vers l'extérieur de la découpe en U, contre lequel vient glisser le deuxième axe de la bascule lorsqu'une force est exercée sur le bras rigide par l'intermédiaire du poussoir en comprimant le bras flexible et en produisant un déclic par passage d'une position à l'autre.

Dans ce qui précède, la configuration du deuxième élément ayant une forme allongée avec une découpe en U désigne évidemment de façon plus générale tout élément dont les bords de chaque bras ne seraient pas tous parallèles, uniquement en raison des problèmes d'assemblage avec d'autres composants de l'appareil.

Dans un mode de réalisation dans lequel on recherche un encombrement réduit en hauteur, comme c'est le cas dans une pièce d'horlogerie, les deux éléments constituant le mécanisme sont découpés dans une plaque d'égale épaisseur, la bascule ayant alors une forme sensiblement triangulaire et l'élément conformé en U présentant un bras suffisamment large pour être rigide et un bras assez étroit pour être flexible. Le matériau constituant ces deux éléments peut être quelconque dans le mesure où il présente une certaine flexibilité, mais on choisit de préférence un métal ou un alliage métallique tel qu'un acier à ressort dans les applications où une longévité importante est souhaitée, comme c'est le cas pour les pièces d'horlogerie.

La force nécessaire pour passer de la position de repos à la position active peut être prévue au stade de la conception de la géométrie des deux éléments, telles que les positions relatives des deux axes et du tenon sur la bascule, la longueur du bras flexible du deuxième élément ou l'inclinaison du bord externe du bec situé à l'extrémité du bras flexible. Cette dernière solution, inclinaison du bord externe du bec, présente l'avantage de pouvoir réaliser à partir de mêmes ébauches des mécanismes nécessitant des forces de pression différentes, simplement par un usinage approprié de ce bord du bec.

Selon un autre aspect de l'invention, la force nécessaire pour passer de la position de repos à la position active peut être ajustée en fin de montage du mécanisme dans un appareil. A cet effet, le mécanisme comporte un moyen de réglage de la force $\overline{\text{F}}$ devant être appliquée sur le bouton-poussoir, ce moyen étant disposé entre les bords en regard de la découpe de façon à modifier le point de flexion du bras flexible ou son écartement initial par rapport au bras rigide. Selon un premier mode de réalisation, ce moyen de réglage est formé par une goupille à corps cylindrique pouvant occuper plusieurs positions entre des encoches en regard ménagées dans des bords parallèles du bras rigide et du bras flexible de façon à modifier le point de flexion de cette dernière. Selon un autre mode de réalisation, la goupille a un corps ovale cannelé et elle est disposée entre deux encoches cannelées en regard ménagées dans les bords du bras flexible et du bras rigide pour agir comme excentrique, en créant selon son orientation une force de réaction supplémentaire ajustable. Cette goupille peut être maintenue soit par simple coincement entre les deux bras du deuxième élément, soit par collage ou soudure. Cette construction est particulièrement avantageuse pour avoir une même force d'actionnement du poussoir pour tous les appareils issus d'une même chaîne de fabrication, malgré une force de réaction pouvant varier d'un mécanisme à l'autre, en raison des inévitables tolérances de fabrication, notamment lorsque ce mécanisme est destiné à agir sur une chaîne cinématique complexe. Cette construction est également avantageuse lorsqu'un même appareil comporte plusieurs boutons poussoirs, de façon à ce que la force devant être exercée soit la même pour tous, même si les mécanismes sur lesquels ils agissent opposent, par nature, des forces de réaction différentes, ce qui est le cas dans les montres chronographes qui comportent généralement un bouton-poussoir marche/stop et un bouton-poussoir de remise à zéro qui agissent séparément sur des mécanismes différents.

Le moyen de commande situé au niveau de la base du deuxième élément du mécanisme en forme de U peut être confondu avec le moyen de guidage et être formé, dans le mode de réalisation le plus simple, par un tenon chassé dans la base dudit deuxième élément et orienté vers le support. De façon équivalente, ce moyen unique de commande et de guidage peut être formé par un prolongement de la base recourbée dans un plan perpendiculaire au plan général dudit deuxième élément. Lorsqu'on exerce une pression sur le bras rigide, directement ou indirectement par l'intermédiaire du bouton-poussoir, le tenon glisse le long de la rampe de guidage pour fermer un contact électrique ou pour déplacer un organe mécanique. La rampe de guidage peut être formée par un trou oblongue ménagé dans le support ou dans un élément solidaire de celle-ci pour limiter le débattement du tenon entre deux positions extrêmes et permettre, comme on le verra dans la description détaillée qui suit, par exemple de faire avancer d'un cran une couronne crantée.

Selon un autre mode de réalisation, le mécanisme comprend un moyen de commande et de guidage tel qu'indiqué précédemment, et un deuxième moyen de commande par exemple constitué par un bras prolongeant la base de façon à pouvoir activer simultanément ou successivement deux fonctions.

De plus, on observera qu'en agissant sur la géométrie du premier et du deuxième élément, le mécanisme selon l'invention donne une grande liberté dans le positionnement de l'organe à activer, par rapport au bouton-poussoir qui ne peut pas être positionné n'importe où sur la carrure d'un appareil pour des raisons techniques ou esthétiques.

D'autres caractéristiques et avantages de la présente invention apparaîtront dans la description suivante de différents exemples de réalisation, présentés à titre non limitatif en référence aux dessins annexés dans lesquels :
- la figure 1 est une représentation schématique en perspective d'un premier mode de réalisation d'un mécanisme selon l'invention au repos,
- la figure 2 est une représentation schématique en perspective d'un deuxième mode de réalisation d'un mécanisme selon l'invention lorsqu'une force est exercée sur le bouton-poussoir.
- les figures 3A et 3B sont des représentations en perspective agrandie de deux types de goupilles de réglage,
- la figure 4 est une vue de dessus d'une partie de la chaîne cinématique d'une montre-chronographe en position déclenchée, comportant deux mécanismes selon l'invention, et
- la figure 5 représente la position du mécanisme de la figure 4 lorsque le poussoir start/stop a été enfoncé.

A la figure 1, on a représenté un mécanisme désigné par la référence générale 1, monté sur un support plan 2 qui peut être le fond d'un boîtier quelconque, ou un élément de montage rapporté dans celui-ci, telle que la platine d'un mouvement horloger. Le mécanisme est représenté en position de repos, c'est-à-dire lorsqu'aucune force n'est exercée sur le bouton-poussoir 4. Sur le support 2, on a représenté schématiquement par un levier 5 un organe de commande mécanique qui sera actionné par le mécanisme 1, et par une plaque de contact 6, le contact électrique qui sera fermé, étant précisé qu'il est possible de n'avoir qu'une seule fonction, ou plus de deux fonctions mécaniques/électriques, selon la conception de l'appareil incluant au moins un mécanisme selon l'invention. Le mécanisme 1 comprend essentiellement deux éléments 10, 20 mobiles l'un par rapport à l'autre, parallèlement au support plan 2.

Un premier élément 10 est formé par une bascule 11 pivotée sur un tenon 12 solidaire du support 2. Cette bascule 11 comprend deux autres axes 14 et 16 disposés en triangle. Pour une meilleure compréhension de la figure 1, les parties utiles des deux axes 14 et 16 solidaires de la bascule 11 sont représentés au-dessus de la surface de ladite bascule 11; de façon équivalente ces axes peuvent être orientés vers le support plan 2, c'est-à-dire dans le même sens que le tenon 12 de pivotement. Ce premier élément 10 a donc globalement une forme triangulaire, dont le contour précis dépendra des autres composants de l'ensemble dans lequel ce mécanisme sera installé.

Le deuxième élément désigné par la référence générale 20 est allongé et comporte dans sa partie médiane une découpe 21 en U qui délimite une base 22, un premier bras rigide 28 et un deuxième bras flexible 32. La partie libre 29 du bras rigide 28 est montée à rotation sur un premier axe 14 de la bascule 11. La partie libre 33 du bras flexible 32 comporte une encoche 34 prolongée par un bec 36 dont le bord externe 38 est orienté vers l'extérieur de la découpe 21 en U. Lorsque le mécanisme est au repos, comme représenté sur la figure 1, le deuxième axe 16 solidaire de la bascule 11 est positionné de telle sorte qu'il soit maintenu en appui contre le fond de l'encoche 34 par un léger pincement des deux bras 28 et 32. La base 22 comporte perpendiculairement au support de mécanisme un moyen de guidage 23 représenté sous la forme d'un tenon 25 chassé dans la base 22. De façon équivalente, ce moyen de guidage 23 peut être formé par pliure d'une extension de la base 22. Ce moyen de guidage 23 est prévu pour venir coulisser le long d'une rampe de guidage 3 solidaire du support 2 et schématiquement représentée par une barre fixée par deux pieds au support 2. Le moyen de commande 24 d'une fonction mécanique ou électrique peut être formé par une extension 26 de la base 22 ou par le moyen de guidage lui-même, tel que le tenon 25.

La qualité de rigidité ou au contraire de flexibilité des bras peut être obtenue par tout procédé connu de l'homme de l'art et notamment en agissant sur les sections respectives de chaque bras. Dans un mode de réalisation le plus économique, le deuxième élément 20 est découpé dans une plaque d'égale épaisseur, par exemple une feuille métallique, en choisissant les largeurs respectives des deux bras de façon à avoir un bras rigide 28 et un bras flexible 32.

En se référant maintenant à la figure 2, on a représenté un autre mode de réalisation du mécanisme qui vient d'être décrit, lorsqu'une force $\overline{\text{F}}$ est appliquée sur le bras rigide 22 par l'intermédiaire du bouton-poussoir 4. Ce mécanisme diffère de celui représenté à la figure 1 en ce qu'il comporte un moyen de réglage 40 qui permet de faire varier le point de flexion du bras flexible 32. Ce moyen de réglage est formé par une goupille 41 à deux têtes 42, 44 reliées par un corps cylindrique 43, comme représenté à la figure 3A, ladite goupille 41 pouvant occuper plusieurs positions entre des encoches 28a, 32a ménagées dans les bords en regard du bras rigide 28 et du bras flexible 32. A titre d'exemple, on a réalisé un mécanisme de ce type avec quatre encoches de positionnement et on a mesuré la force de réaction en fonction de la position de la goupille.

| | Force réaction (N) | Différence relative à la première position |
|---|---|---|
| position 1 | 6,93 | --- |
| position 2 | 5,85 | 15,58 % |
| position 3 | 4,99 | 27,99 % |
| position 4 | 4,23 | 38,96 % |
| position 5 * | 3,69 | 46,75 % |

| | | |
|---|---|---|
| * position dans laquelle la goupille est enlevée | | |

Comme on le voit, il est possible d'obtenir une variation de la force de réaction d'environ 10 % en passant d'une position à la suivante.

Selon un autre mode de réalisation, non représenté, les bords en regard du bras rigide 28 et du bras flexible 32 peuvent ne comporter chacun qu'une seule encoche, de préférence à paroi cannelée, entre laquelle on va insérer une goupille 45 dont les deux têtes 46, 48 sont reliées par un corps 47, de section ovale et comportant des cannelures (voir figure 3B) selon son axe. Cette goupille 45 va agir comme excentrique et, selon l'orientation qu'on lui donnera entre deux encoches en regard, produira sur le bras flexible une précontrainte qui permettra de faire varier la force de réaction. Comme indiqué, la figure 2 représente la nouvelle position occupée par le mécanisme au-dessus du support 2 lorsqu'une force $\overline{\text{F}}$ est appliquée par l'intermédiaire du bouton-poussoir 2, La bascule 11 exécute un mouvement de rotation autour de son axe 12 en entraînant le deuxième élément 20. Etant donné que la base 22 de ce deuxième élément 20 comporte un moyen de guidage 23, forcé à effectuer un déplacement rectiligne par la rampe de guidage 3, le bras rigide 28 va effectuer une rotation autour de l'axe 14 qui va forcer l'axe à sortir de son encoche 34 en produisant un déclic et à glisser le long du bord externe 38 du bec 36. Selon l'inclinaison initiale du bord 38 du bec 36, la force $\overline{\text{F}}$ devant être exercée sera plus ou moins importante. En effectuant ce mouvement, le tenon 25 qui sert de moyen de guidage 23 va déplacer le moyen de commande mécanique 5 représenté par un levier, et l'extension 26 de la base 2 va fermer un contact électrique 6. Comme on le conçoit facilement, selon l'agencement respectif des éléments 5 et 6, ces opérations peuvent être simultanées ou successives. Lorsqu'on relâche le bouton-poussoir, le mécanisme est ramené à la position initiale (figure 1) par la force de rappel élastique du bras flexible 32.

En se référant maintenant aux figures 4 et 5, on a représenté, sans les rouages et toutes les commandes associées, une montre-chronographe comportant de part et d'autre de l'axe 7 de la tige de remontoir deux mécanismes 1a et 1b selon l'invention disposés dos à dos, et servant, par l'intermédiaire des boutons-poussoirs 4a, 4b actionner respectivement la fonction "start/stop" et la fonction "remise à zéro" du chronographe.

La chaîne cinématique, donnée à titre d'exemple et sur laquelle ces deux mécanismes agissent, est du même type que celle décrite en détails dans le brevet US 5,113,382 et comportant notamment deux cames de commande annulaires 50, 60 suerposées, non représentées pour plus de clarté dans la partie comprenant les mécanismes 1a, 1b.

Le mécanisme 1a agit d'une part sur une came annulaire 50 et d'autre part sur un ensemble de leviers 55, 57. La partie externe de la came 50 est pourvue de dents 51 permettant de l'entraîner en rotation d'un pas au moyen du tenon 25 à chaque pression sur le bouton-poussoir. La partie interne de la came 50 est pourvue d'une succession régulière d'encoches 52 et de plots 53, chacun en un nombre égal à la moitié du nombre de dents 51. Partant de la position de repos (figure 4), on voit à la figure 5 qu'en exerçant une force sur le bouton-poussoir 4a le tenon 25a se déplace dans un trou oblongue 8, servant de rampe de guidage 3, en entraînant d'un pas la came 50 qui va faire basculer le bloqueur 59 sur la deuxième came 60 pour interdire une remise à zéro, et en libérant la roue de chronographe 58 au moyen de l'extension 27 de la base agissant par l'intermédiaire d'une bascule 55 sur le frein 57 pour le soulever. Le mécanisme 1a permet donc de commander deux fonctions coordonnées, ainsi que la came.

Le mécanisme 1b de remise à zéro correspond au même principe, mais la came correspondante 60 possède sur sa partie externe une seule encoche d'entraînement 61 où vient s'engager le tenon 25 et un moyen de rappel (non représenté) vers sa position initiale. La partie interne de la came comporte des encoches 63 qui permettent au marteaux, répartis sur le pourtour du cadran, de tomber sur les coeurs de remise à zéro des compteurs les coeurs et les marteaux n'étant pas représentés sur les figures.

## Revendications

1. Mécanisme de poussoir pour activer une fonction mécanique ou électrique comprenant un premier et un deuxième éléments (10, 20) mobiles l'un par rapport à l'autre dans des plans parallèles à un support plan (2) pour former un moyen de rappel et produire un déclic sous l'action d'une force ($\vec{\text{F}}$) exercée au moyen du poussoir (4), **caractérisé en ce que** le premier élément (10) est formé par une bascule (11) pivotée à l'une de ses extrémités sur un tenon (12) solidaire du support plan (2), ladite bascule (11) comportant deux autres axes (14, 16) disposés en triangle par rapport au tenon (12), et le deuxième élément (20) de forme générale allongée comprend une découpe (21) sensiblement en U délimitant une base (22) reliant un premier et un deuxième bras (28, 32), ladite base (22) comprenant un moyen de guidage (23) désolé à coulisser le long d'une rampe de guidage (3) solidaire au support plan (2) et au moins un moyen de commande (24) d'une fonction à activer (5, 6), le premier bras (28) dudit deuxième élément (20) étant rigide et ayant son extrémité libre (29) montée à rotation sur un premier axe (14) de la bascule (11) et le deuxième bras (32) étant flexible en ayant à son extrémité libre (33) une encoche (34) contre laquelle prend appui le deuxième axe (16) de la bascule (11) en position de repos, ladite encoche (34) étant prolongée par un bec (36) ayant un bord externe (38) orienté à l'extérieur de la découpe (21) en U, et contre laquelle vient glisser le deuxième axe (16) de la bascule (11) lorsqu'une force ($\vec{\text{F}}$) est exercée sur le bras rigide (28) par l'intermédiaire du poussoir (4) en comprimant le bras flexible (32) et en produisant un déclic par passage d'une position à l'autre.

2. Mécanisme selon la revendication 1, **caractérisée en ce que** l'inclinaison du bord extérieur du bec (36) permet de faire varier la force ( $\vec{\text{F}}$) devant être appliquée sur le bras rigide (28) dudit mécanisme.

3. Mécanisme selon la revendication 1, **caractérisée en ce qu'**il comporte en outre un moyen de réglage (40) de la force ($\vec{\text{F}}$) devant être appliquée sur le bouton-poussoir (4), ledit moyen de réglage (40) étant disposé entre des bords parallèles de l'encoche (21) de façon à modifier le point de flexion du bas flexible (32) ou son écartement initial par rapport au bras rigide (28).

4. Mécanisme selon la revendication 3, **caractérisé en ce que** le moyen de réglage (40) est formé par une goupille (41) à corps cylindrique pouvant occuper plusieurs positions entre des encoches en regard (28a, 32a) ménagées dans les bords parallèles du bras rigide (28) et du bras flexible (32).

5. Mécanisme selon la revendication 4, **caractérisé en ce que** les encoches (28a, 32a) de positionnement de la goupille (41) sont disposées et espacées de telle sorte qu'on obtienne d'une position à la suivante une variation d'environ 10% dans la force ($\vec{\text{F}}$) devant être appliquée par l'intermédiaire du poussoir (4).

6. Mécanisme selon la revendication 3, **caractérisé en ce que** le moyen de réglage est formé par une goupille (45) à corps ovale cannelé disposée entre deux encoches en regard cannelées ménagées dans les bords du bras rigide (28) et du bras flexible (32) pour agir comme excentrique.

7. Mécanisme selon la revendication 4 ou 6, **caractérisé en ce que** la goupille (41, 45) est maintenue dans une position déterminée entre les deux bords en regard des bras rigide (28) et flexible (32) par soudure.

8. Mécanisme selon la revendication 1, **caractérisé en ce que** le moyen de guidage (23) est formé par un tenon (25) chassé dans la base (22) du deuxième élément (20).

9. Mécanisme selon la revendication 8, **caractérisé en ce que** le tenon (25) constitue également un moyen de commande (24) d'une fonction électrique ou mécanique.

10. Mécanisme selon les revendications 8 ou 9, **caractérisé en ce qu'**un moyen de commande (24) est formé par la base (22) elle-même, ou par une extension de celle-ci en forme de bras (27).

11. Mécanisme selon la revendication 1, **caractérisé en ce que** la rampe de guidage (3) est formé par un trou oblongue (8) dans la platine ou dans un élément solidaire de celle-ci pour permettre de limiter le débattement du mécanisme entre deux positions extrêmes.

12. Mécanisme selon la revendication 11, **caractérisé en ce qu'**une seule pression exercée sur le poussoir permet de faire avancer d'un pas une roue crantée.

13. Mécanisme selon la revendication 1, **caractérisé en ce que** les premier et deuxième éléments (10, 20) sont découpés dans une plaque, la bascule (10) ayant une forme sensiblement triangulaire et l'élément découpé ayant un bras large (28) rigide et un bras étroit (32) flexible.

14. Mécanisme selon la revendication 13, **caractérisé en ce que** la plaque dans laquelle sont découpés les deux éléments (10, 20) est en métal ou en alliage métallique.

15. Montre-chronographe comprenant deux mécanismes selon l'une quelconque des revendications précédentes, lesdits mécanismes étant disposés dos à dos de part et d'autre de la tige de remontoir et permettant respectivement de commander la fonction start/stop et la fonction remise à zéro d'un chronographe.

## Patentansprüche

1. Drückermechanismus, um eine mechanische oder elektrische Funktion zu aktivieren, der ein erstes und ein zweites Element (10, 20) umfasst, die relativ zueinander in Ebenen, die zu einer Unterstützungsebene (2) parallel sind, beweglich sind, um ein Rückstellmittel zu bilden und um unter der Wirkung einer mittels des Drückers (4) ausgeübten Kraft ($\vec{\text{F}}$) eine Klickwirkung zu erzeugen, **dadurch gekennzeichnet, dass** das erste Element (10) durch eine Wippe (11) gebildet ist, die an einem ihrer Enden an einem mit der Unterstützungsebene (2) fest verbundenen Zapfen (12) schwenkbar ist, wobei die Wippe (11) zwei weitere Wellen (14, 16) aufweist, die in Bezug auf den Zapfen (12) in einem Dreieck angeordnet sind, und dass das zweite Element (20) mit einer im Allgemeinen lang gestreckten Form einen im Wesentlichen U-förmigen Ausschnitt (21) aufweist, der eine Basis (22) begrenzt, die einen ersten und einen zweiten Arm (28, 32) verbindet, wobei die Basis (22) ein Führungsmittel (23), das dazu bestimmt ist, längs einer mit der Unterstützungsebene (2) fest verbundenen Führungsrampe (3) zu gleiten, und wenigstens ein Steuermittel (24) für eine zu aktivierende Funktion (5, 6) aufweist, wobei der erste Arm (28) des zweiten Elements (20) starr ist und mit seinem freien Ende (29) an einer ersten Welle (14) der Wippe (11) drehbar angebracht ist und der zweite Arm (32) biegsam ist, indem er an seinem freien Ende (33) eine Nut (34) aufweist, an der sich die zweite Welle (16) der Wippe (11) in der Ruhestellung abstützt, wobei die Nut (34) durch eine Spitze (36) verlängert ist, die eine Außenkante (38) besitzt, die zur äußeren Umgebung des U-förmigen Ausschnitts (21) orientiert ist und an der die zweite Welle (16) der Wippe (11) gleitet, wenn auf den starren Arm (28) über den Drücker (4) eine Kraft ($\vec{\text{F}}$) ausgeübt wird, indem der biegsame Arm (32) zusammengedrückt wird und durch Übergehen von einer Position in die andere eine Klickwirkung erzeugt.

2. Mechanismus nach Anspruch 1, **dadurch gekennzeichnet, dass** die Neigung der Außenkante der Spitze (36) ermöglicht, die Kraft ($\vec{\text{F}}$) zu variieren, bevor sie auf den starren Arm (28) des Mechanismus ausgeübt wird.

3. Mechanismus nach Anspruch 1, **dadurch gekennzeichnet, dass** er außerdem Mittel (40) zum Einstellen der Kraft ($\vec{\text{F}}$), bevor sie auf den Knopfdrücker (4) ausgeübt wird, umfasst, wobei das Einstellmittel (40) zwischen den parallelen Rändern der Nut (21) in der Weise angeordnet ist, dass der Biegungspunkt des biegsamen Arms (32) oder sein anfänglicher Abstand zu dem starren Arm (28) abgewandelt wird.

4. Mechanismus nach Anspruch 3, **dadurch gekennzeichnet, dass** das Einstellmittel (40) durch einen Stift (41) mit zylindrischem Körper gebildet ist, der zwischen gegenüberliegenden Nuten (28a, 32a), die in den parallelen Rändern des starren Arms (28) und des biegsamen Arms (32) ausgespart sind, mehrere Positionen einnehmen kann.

5. Mechanismus nach Anspruch 4, **dadurch gekennzeichnet, dass** die Nuten (28a, 32a) für die Positionierung des Stifts (41) in der Weise angeordnet und beabstandet sind, dass von einer Position zur folgenden eine Veränderung von ungefähr 10 % der Kraft ($\vec{\text{F}}$) erhalten wird, bevor diese über den Drücker (4) ausgeübt wird.

6. Mechanismus nach Anspruch 3, **dadurch gekennzeichnet, dass** das Einstellmittel durch einen Stift (45) mit gerilltem ovalem Körper gebildet ist, der zwischen zwei gegenüberliegenden gerillten Nuten angeordnet ist, die in den Rändern des starren Arms (28) und des biegsamen Arms (32) ausgespart sind, um als Exzentrizität zu wirken.

7. Mechanismus nach Anspruch 4 oder 6, **dadurch gekennzeichnet, dass** der Stift (41, 45) in einer bestimmten Position zwischen den zwei gegenüberliegenden Rändern des starren Arms (28) und des biegsamen Arms (32) durch Verlöten gehalten wird.

8. Mechanismus nach Anspruch 1, **dadurch gekennzeichnet, dass** das Führungsmittel (23) durch einen Zapfen (25) gebildet ist, der in die Basis (22) des zweiten Elements (20) eingetrieben ist.

9. Mechanismus nach Anspruch 8, **dadurch gekennzeichnet, dass** der Zapfen (25) außerdem ein Mittel (24) zum Steuern einer elektrischen oder mechanischen Funktion bildet.

10. Mechanismus nach den Ansprüchen 8 oder 9, **dadurch gekennzeichnet, dass** durch die Basis (22) selbst oder durch ihre Verlängerung in Form eines Arms (27) ein Steuermittel (24) gebildet ist.

11. Mechanismus nach Anspruch 1, **dadurch gekennzeichnet, dass** die Führungsrampe (3) durch ein Langloch (8) in der Platine oder in einem damit verbundenen Element gebildet ist, um die Begrenzung des Ausschlags des Mechanismus zwischen zwei Extrempositionen zu begrenzen.

12. Mechanismus nach Anspruch 11, **dadurch gekennzeichnet, dass** ein einziger auf den Drücker ausgeübter Druck ermöglicht, ein Zahnrad um einen Schritt voranzutreiben.

13. Mechanismus nach Anspruch 1, **dadurch gekennzeichnet, dass** das erste und das zweite Element (10, 20) in einer Platte ausgestanzt sind, wobei die Wippe (10) eine im Wesentlichen dreieckige Form hat und das ausgestanzte Element einen starren breiten Arm (28) und einen biegsamen schmalen Arm (32) besitzt.

14. Mechanismus nach Anspruch 13, **dadurch gekennzeichnet, dass** die Platte, in der die zwei Elemente (10, 20) ausgestanzt sind, aus Metall oder aus einer Metalllegierung besteht.

15. Uhrenchronograph, der zwei Mechanismen nach einem der vorhergehenden Ansprüche umfasst, wobei die Mechanismen Rückseite an Rückseite beiderseits des Aufzugstifts angeordnet sind und ermöglichen, die Start/Stopp-Funktion bzw. die Nullrückstell-Funktion eines Chronographen zu steuern.

## Claims

1. Push-button mechanism for activating a mechanical or electric function including first and second members (10, 20) which are mobile in relation to each other in planes parallel to a plane support (2) to form return means and to produce a clicking under the action of a force ($\vec{\text{F}}$) exerted by means of the push-button (4), **characterised in that** the first member (10) is formed by a lever (11) which pivots via one of its ends on a stud (12) attached to the plane support (2), said lever (11) including two other pins (14, 16) arranged in a triangle with respect to the stud (12), and the second member (20) of generally elongated shape includes a substantially U shaped cut-out portion (21) delimiting a base (22) connecting first and second arms (28, 32), said base (22) including guide means (23) intended to slide along a guide ramp (3) attached to the plane support (2) and at least one control means (24) for a function (5, 6) to be activated, the first arm (28) of said second member (20) being rigid and having its free end (29) rotatably mounted on a first pin (14) of the lever (11) and the second arm (32) being flexible while having at its free end (33) a notch (34) against which the second pin (16) of the lever (11) rests in the inactive position, said notch (34) being extended by a beak shaped tip (36) having an external edge (38) oriented towards the exterior of the U shaped cut-out portion (21), and against which the second pin (16) of the lever (11) slides when a force ($\vec{\text{F}}$) is exerted on the rigid arm (28) via the push-button (4) by compressing the flexible arm (32) and producing a clicking by passing from one position to the other.

2. Mechanism according to claim 1, **characterised in that** the inclination of the external edge of the tip (36) allows the force ($\vec{\text{F}}$) which has to be applied to the rigid arm (28) of the mechanism to be varied.

3. Mechanism according to claim 1, **characterised in that** it further includes means (40) for adjusting the force ($\vec{\text{F}}$) which has to be applied to the push-button (4), said adjusting means (40) being arranged between parallel edges of the notch (21) so as to modify the flexion point of the flexible arm (32) or its initial distance with respect to the rigid arm (28).

4. Mechanism according to claim 3, **characterised in that** the adjusting means (40) is formed by a pin (41) with a cylindrical body able to occupy several positions between facing notches (28a, 32a) arranged in the parallel edges of the rigid arm (28) and the flexible arm (28).

5. Mechanism according to claim 4, **characterised in that** the notches (28a, 32a) for positioning the pin (41) are arranged and spaced in such a way that a variation of approximately 10% in the force ($\vec{\text{F}}$) which has to be applied via the push-button (4) is obtained from one position to the next.

6. Mechanism according to claim 3, **characterised in that** the adjusting means is formed by a pin (45) with a grooved oval body arranged between two grooved opposite notches arranged in the edges of the rigid arm (28) and the flexible arm (32) to act as a cam.

7. Mechanism according to claim 4 or 6, **characterised in that** the pin (41, 45) is held in a determined position between the two opposite edges of the rigid arm (28) and the flexible arm (32) by welding.

8. Mechanism according to claim 1, **characterised in that** the guide means (23) is formed by a stud (25) driven into the base (22) of the second member (20).

9. Mechanism according to claims 8, **characterised in that** the stud (25) also constitutes a control means (24) for an electric or mechanical function.

10. Mechanism according to claim 8 or 9, **characterised in that** a control means (24) is formed by the base (22) itself, or by an extension of the latter in the form of an arm (27).

11. Mechanism according to claim 1, **characterised in that** the guide ramp (3) is formed by an oblong hole (8) in the plate or in a member attached thereto to allow the travel of the mechanism to be limited between two extreme positions.

12. Mechanism according to claim 11, **characterised in that** a single pressure exerted on the push-button allows a toothed wheel to advance by one step.

13. Mechanism according to claim 1, **characterised in that** the first and second members (10, 20) are cut in a plate, the lever (10) having a substantially triangular shape and the cut out member having a wide rigid arm (28) and a narrow flexible arm (32).

14. Mechanism according to claim 13, **characterised in that** the plate in which the two members (10, 20) are cut is made of metal or a metal alloy.

15. Chronograph watch including two mechanisms according to any one of the preceding claims, said mechanisms being arranged back-to-back on either side of the winding stem and allowing respectively the start/stop function and the reset to zero function of the chronograph to be controlled.
